# EUROPÄISCHE PATENTANMELDUNG

(11) **EP 4 686 639 A1**
(43) Veröffentlichungstag der Anmeldung: **04.02.2026**
(21) Anmeldenummer: 24192093.3
(22) Anmeldetag: 31.07.2024
(51) Int. Cl.: B61L 17/02, B61L 27/60

(54) **VERFAHREN ZUM RECHNERGESTÜTZTEN STEUERN DES ABLAUFENS VON ABLÄUFEN**

(71) Anmelder: Siemens Mobility GmbH, 80997 München (DE)
(72) Erfinder: Kuehs, Peter, 38162 Cremlingen (DE)
(74) Vertreter: Siemens Patent Attorneys

(57) **Zusammenfassung**

Die Erfindung umfasst ein Verfahren zum rechnergestützten Steuern des Ablaufens von Abläufen in einer Ablaufanlage, bei dem zum Steuern der Ablaufgeschwindigkeit von Abläufen, die auf einem Ablaufweg zu einem Zielort (ZO) in der Ablaufanlage ablaufen, die Ablaufgeschwindigkeit während des Passierens von im Ablaufweg des jeweiligen Ablaufes liegenden Gleisbremsen reduziert wird. Für mindestens ein direkt aufeinanderfolgendes Paar von Abläufen, von denen der zuerst ablaufende Ablauf den Vorläufer (1) und der ihm nachfolgende Ablauf den Nachläufer (2) bildet, werden die Ablaufgeschwindigkeiten des Vorläufers und des Nachläufers rechnergestützt derart gesteuert, dass der Nachläufer den Vorläufer vor dem Laufziel an einem Kuppelort (KP) einholt. Der Nachläufer und der Vorläufer werden automatisch gekuppelt, sobald diese beiden Abläufe aufeinandertreffen. Ferner sind eine Rechenumgebung, ein Computerprogrammprodukt sowie ein computerlesbares Speichermedium umfasst.

## Beschreibung

### Technisches Gebiet

Von der Erfindung ist ein Verfahren zum rechnergestützten Steuern des Ablaufens von Abläufen umfasst. Ferner ist von der Erfindung eine Rechenumgebung zur Steuerung von Abläufen umfasst. Ferner ist von der Erfindung ein Computerprogrammprodukt, enthaltend Programmbefehle, umfasst. Ferner ist von der Erfindung ein Computerlesbares Speichermedium, enthaltend Daten, umfasst.

### Technischer Hintergrund

In rangiertechnischen Ablaufanlagen werden Wagen oder Wagengruppen, die auch als Abläufe bezeichnet werden, unter Nutzung der auf die Abläufe wirkenden Schwerkraft aus einem Berggleis in unterschiedliche Richtungsgleise sortiert. Im Sinne der Effizienz und Zuverlässigkeit erfolgt hierbei üblicherweise eine weitgehende Automatisierung des Betriebs der Ablaufanlage. Dabei erfolgt eine automatische Geschwindigkeitsbeeinflussung der Abläufe von Bremsstaffel (bestehend aus bergseitigen Bremsen) zu Bremsstaffel (bestehend aus talseitigen Bremsen). Hierdurch wird sichergestellt, dass durch die am Anfang des jeweiligen Richtungsgleises angeordnete Richtungsgleisbremse (welche als Beispiel für die talseitige Bremse dienen kann) unter allen in der Praxis üblicherweise auftretenden Umständen ein ausreichendes Abbremsen der Abläufe möglich ist.

Nach dem Stand der Technik werden beim Abdrücken von Abläufen über einen Ablaufberg die theoretisch möglichen Ablaufleistungen nicht ausgeschöpft. Das derzeit beste Verfahren beruht darauf, dass zugunsten der Homogenisierung der Ablaufvorgänge alle Abläufe auf das Laufverhalten des vergleichbar langsamsten Ablaufs reduziert werden, um Kollisionen zuverlässig zu vermeiden. Dabei kann die Bestimmung der erforderlichen Bremsleistung der einzelnen Gleisbremsen beginnend mit der am weitesten talwärts gelegenen Gleisbremse und anschließend schrittweise den bergwärts gelegenen Gleisbremsen erfolgen, wie in dem Dokument EP 2720926 B2 beschrieben.

In Ablaufanlagen wirkt der Nachlauf (d. h. die bezogen auf einen bestimmten Ablauf in der Ablauffolge später ablaufenden Abläufe) in das Richtungsgleis daher leistungsbegrenzend, da alle Abläufe, um alle betrieblichen Bedingungen zur Vermeidung von Auflaufstößen auf dem Ablaufweg (auch Einholen genannt) einzuhalten, erst am Zielort aufeinandertreffen dürfen. Andernfalls käme es beim Stoß auf der Ablaufstecke zu nicht erlaubten Relativgeschwindigkeiten und infolge des teilelastischen Stoßes einerseits zu unkontrolliertem Wiederbeschleunigen des gestoßenen Ablaufs mit unter Umständen zu hohen Auflaufgeschwindigkeiten am Laufziel und andererseits zur Unterschreitung der Ziellaufweite durch den stoßenden Ablauf. Insbesondere im Fall einer Ablaufreihenfolge von aufeinander folgenden Gutläufern (d. h. Abläufen mit im Vergleich zu Schlechtläufern besseren Laufeigenschaften aufgrund z. B. größerer Masse und/oder geringerem Laufwiderstand) und Schlechtläufen (d. h. Abläufen mit im Vergleich zu Gutläufern schlechteren Laufeigenschaften aufgrund z.B. geringerer Masse und/oder erhöhtem Laufwiderstand) erfordert diese Anforderung eine hohe Ablauffolgezeit an der letzten steuernden Bremse, da der voranlaufende Gutläufer zur Einhaltung der Zielgeschwindigkeit langsam aus der Bremse auslaufen muss, wogegen der nachfolgende Schlechtläufer schnell die Bremse verlassen muss, um das Laufziel überhaupt zu erreichen. Diese große Ablauffolgezeit verringert in vielen Fällen die Abdrückgeschwindigkeit am Berg und reduziert so die mögliche Ablaufleistung.

Ziel des Abdrückens in einer Ablaufanlage ist es demgemäß, alle Abläufe unter Einwirkung der Schwerkraft möglichst risiko- und stoßfrei vom Berg in die vorher ausgewählten Richtungsgleise zum jeweiligen Zielort laufen zu lassen. Basis dafür sind automatisch steuerbare Weichen und Bremsen, in Anlagen mit höherer Leistung werden diese ergänzt durch geschwindigkeitsgesteuerte Abdrücklokomotiven und Förderanlagen. Die Aufgabe der im Laufweg liegenden Bremsen ist es, die ablaufeigenen Besonderheiten bzgl. des Laufs durch die Verteilzone zu kompensieren, sodass der Abdrückvorgang infolge der Gleichmäßigkeit des Laufs aller Abläufe durch die Verteilzone bis in die Richtungsgleise beherrschbar bleibt, da ansonsten der Betrieb der Anlaufanlage durch einen Nothalt gestoppt werden muss.

Im Betrieb von Ablaufanlagen ist es üblich, im Fall eines Nothalts das Aufpuffern eines als Nachläufer laufenden Ablaufs auf einen in einer Bremse als Vorläufer festgebremsten (in der Bremse angehaltenen) Ablauf zuzulassen, unabhängig davon, ob dieser die beim Aufpuffern an sich zulässige Geschwindigkeitsdifferenz zwischen Abläufen überschreitet. Auch wenn dies zu einer hohen Belastung der betroffenen Abläufe führen kann, wird die Maßnahme eines Nothalts durchgeführt, wenn andernfalls größere Schäden in der Ablaufanlage zu erwarten sind (beispielsweise, weil talwärts ein Ablauf entgleist ist, auf den kein weiterer Ablauf auflaufen soll).

In den Dokumenten EP 4328112 A1 und EP 4328113 A1 ist beispielsweise beschrieben, dass ein Verfahren zum rechnergestützten Simulieren und/oder Durchführen des Ablaufens einer Vielzahl von Abläufen in einer rangiertechnischen Ablaufanlage angewendet werden kann, um eine möglichst gute Ausnutzung der Sicherheitsreserven dahingehend zu erreichen, dass die Abläufe in möglichst kurzer Folge abgedrückt werden können. Damit lässt sich die Ablaufleistung einer Ablaufanlage in gewissem Maße steigern. Allerdings wird das beschriebene Problem dadurch nur gemildert, aber nicht aus dem Weg geräumt. Für eine näherungsweise Berechnung werden in der EP 4328112 A1 drei bekannte Verfahren erläutert.

### Zusammenfassung der Erfindung

Die Aufgabe der Erfindung besteht darin, die beschriebenen Probleme im Stand der Technik zu beheben. Insbesondere ist es Aufgabe, dass ein Verfahren zum rechnergestützten Steuern des Ablaufens von Abläufen in einer Ablaufanlage dahingehend verbessert wird, dass Sicherheitszuschläge in der zeitlichen Abfolge des Abdrückens von Abläufen in der Ablaufanlage möglichst klein gehalten werden können, um die Ablaufleistung zu steigern. Weiterhin ist es Aufgabe der Erfindung, ein Computerprogrammprodukt und ein computerlesbares Speichermedium anzugeben, mit dem das verbesserte Verfahren durchführbar ist.

Beschrieben wird gemäß einem ersten Aspekt der Erfindung ein Verfahren zum rechnergestützten Steuern des Ablaufens von Abläufen in einer Ablaufanlage, bei dem zum Steuern der Ablaufgeschwindigkeit von Abläufen, die auf einem Ablaufweg zu einem Zielort in der Ablaufanlage ablaufen, die Ablaufgeschwindigkeit während des Passierens von im Ablaufweg des jeweiligen Ablaufes liegenden Gleisbremsen reduziert wird.

Der Zielort ist gewöhnlich der Ort im Richtungsgleis, an dem der betreffende Ablauf endgültig stehen bleiben soll. Idealerweise bildet der betreffende Ablauf am Zielort mit bereits abgelaufenen Abläufen einen Wagenverband. Jeder Ablauf hat somit einen individuellen Zielort auf dem Richtungsgleis. Um den Zielort zu erreichen, werden die Abläufe durch die Gleisbremsen abgebremst. Da die Bremsleistung der Gleisbremsen einstellbar ist, ist sie zur Steuerung der Ablaufgeschwindigkeit der Abläufe geeignet.

Rechnergestützt oder computerimplementiert ist eine Vorrichtung, wenn diese eine Rechenumgebung aufweist, oder ein Verfahren, wenn eine Rechenumgebung mindestens einen Verfahrensschritt des Verfahrens ausführt.

Eine Rechenumgebung ist eine IT-Infrastruktur, bestehend aus Funktionskomponenten wie Prozessoren, Speichereinheiten, Programmen und aus mit den Programmen zu verarbeitenden Daten, die zur Ausführung mindestens einer Applikation, die eine Aufgabe zu erfüllen hat, verwendet werden. Weitere Funktionskomponenten können aus Sensoren und Aktuatoren bestehen, welche eine Interaktion der Rechenumgebung mit der Außenwelt ermöglichen. Die IT-Infrastruktur kann auch als Netzwerk der genannten Funktionskomponenten organisiert sein.

Recheninstanzen bilden innerhalb einer Rechenumgebung funktionale Einheiten aus, die Applikationen (gegeben beispielsweise durch eine Anzahl von Programmmodulen) zugeordnet werden können und diese ausführen können. Diese funktionalen Einheiten bilden bei der Ausführung der Applikation physikalisch (beispielsweise Computer, Prozessor) und/oder virtuell (beispielsweise Programmmodul) in sich geschlossene Systeme.

Computer sind aus mehreren Funktionskomponenten bestehende elektronische Geräte mit Datenverarbeitungseigenschaften. Computer können beispielsweise Clients, Server, Handheld-Computer, Kommunikationsgeräte und andere elektronische Geräte zur Datenverarbeitung sein, die Prozessoren und Speichereinheiten aufweisen können und über Schnittstellen auch zu einem Netzwerk zusammengeschlossen sein können.

Prozessoren können beispielsweise Wandler, Sensoren zur Erzeugung von Messsignalen oder elektronische Schaltungen sein. Bei einem Prozessor kann es sich um einen Hauptprozessor (engl. Central Processing Unit, CPU), einen Mikroprozessor, einen Mikrocontroller, oder einen digitalen Signalprozessor, möglicherweise in Kombination mit einer Speichereinheit zum Speichern von Programmbefehlen und Daten handeln. Auch kann unter einem Prozessor ein virtualisierter Prozessor oder eine Soft-CPU verstanden werden.

Speichereinheiten können auf computerlesbaren Speichern in Form von Arbeitsspeichern (engl. Random-Access Memory, RAM) oder Datenspeichern (Festplatte oder Datenträger) ausgeführt sein.

Programmmodule sind einzelne Software-Funktionseinheiten, die einen erfindungsgemäßen Programmablauf von Verfahrensschritten ermöglichen. Diese Software-Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Schnittstellen können hardwaretechnisch, beispielsweise kabelgebunden oder als Funkverbindung, oder softwaretechnisch, beispielsweise als Interaktion zwischen einzelnen Programmmodulen eines oder mehrerer Computerprogramme, realisiert sein und dienen einem Austausch von Daten vorzugsweise in Form von digitalen Datensätzen oder analogen Signalen.

Zur Vermeidung von Missverständnissen sei an dieser Stelle angemerkt, dass einzelne Anspruchsmerkmale mit kleinen lateinischen Buchstaben durchnummeriert werden, ohne dass dabei Rücksicht auf die Anspruchsnummerierung genommen wird. Dies bedeutet, dass jeder Buchstabe im gesamten Anspruchssatz nur einmal vorkommt, was eine eindeutige Adressierung der betreffenden Anspruchsmerkmale ohne Nennung der Anspruchsnummer ermöglicht. Deswegen kommt der Reihenfolge der Buchstaben jedoch keine Bedeutung zu.

Erfindungsgemäß ist vorgesehen, dass für mindestens ein direkt aufeinanderfolgendes Paar von Abläufen, von denen der zuerst ablaufende Ablauf den Vorläufer und der ihm nachfolgende Ablauf den Nachläufer bildet,
a) die Ablaufgeschwindigkeiten des Vorläufers und des Nachläufers rechnergestützt derart gesteuert werden, dass der Nachläufer den Vorläufer vor ihrem Laufziel an einem Kuppelort einholt,
b) der Nachläufer und der Vorläufer automatisch gekuppelt werden, sobald diese beiden Abläufe aufeinandertreffen.

Als Kuppelort im Sinne der Erfindung ist derjenige Ort auf dem Ablaufweg zu verstehen, an dem die betroffenen Abläufe, also der Vorläufer und der Nachläufer aufgrund eines Einholvorganges aneinanderstoßen und automatisch gekuppelt werden. In diesem Sinne bietet auch das letzte Laufziel des Ablaufs im Richtungsgleis, wo dieser seinen Ablaufweg beendet, die Möglichkeit, aufeinanderfolgende Abläufe automatisch zu kuppeln. Dieses letzte Laufziel wird in dieser Erfindungsbeschreibung auch als Zielort des Ablaufs bezeichnet. Für die Erfindung wesentlich sind allerdings auch Kuppelorte zwischen den einzelnen, Laufziele bildenden Gleisbremsen, an denen erfindungsgemäß die Abläufe im freien Lauf gekuppelt werden können.

Ein Vorteil der Erfindung besteht darin, dass ein größerer Spielraum für die Ablaufplanung entsteht, der zu einer höheren Ablaufleistung führt. Eine Analyse von Ablaufvorgängen zeigt, dass für jeden Ablauf mangels bekannten Laufwiderstandes am Anfang des Ablaufens an jeder Gleisbremse ein Kontinuum von möglichen Auslaufgeschwindigkeiten und damit Zeitpunkten für den Einlauf in das nächste Laufziel entsteht (Laufziele ergeben sich jeweils durch die Gleisbremsen, wo die Ablaufgeschwindigkeit verringert werden kann und im Richtungsgleis, wo der Ablauf zum Stillstand kommen soll). An der darauffolgenden Gleisbremse wird jeder dieser möglichen Zeitpunkte Basis einer neuen Schar von Auslaufgeschwindigkeiten und damit Zeitdauern bis zum nächsten Laufziel. Die Vervielfachung der Lösungsmenge steigt mit Anzahl der Bremsenstaffeln von Gleisbremsen in der Ablaufanlage und der Anzahl der Abläufe einer abzudrückenden Zerlegeeinheit.

Eine Analyse von Ablaufvorgängen zeigt, dass für jeden Ablauf mangels bekannten Laufwiderstandes am Anfang des Ablaufens an jeder Gleisbremse ein Kontinuum von möglichen Auslaufgeschwindigkeiten und damit Zeitpunkten für den Einlauf in das nächste Laufziel entsteht (Laufziele ergeben sich jeweils durch die Gleisbremsen, wo die Ablaufgeschwindigkeit verringert werden kann und als Zielpunkt im Richtungsgleis, wo der Ablauf zum Stillstand kommen soll). An der darauffolgenden Gleisbremse wird jeder dieser möglichen Zeitpunkte Basis einer neuen Schar von Auslaufgeschwindigkeiten und damit Zeitdauern bis zum nächsten Laufziel. Die Vervielfachung der Lösungsmenge steigt mit Anzahl der Bremsenstaffeln und der Anzahl der Abläufe eines Zuges.

Allein die Auswahl einer Einlaufgeschwindigkeit für das nächste Laufziel sagt jedoch noch nichts über die spätere reale Laufzeit aus. Fällt der Laufwiderstand innerhalb des Konfidenzintervalles niedrig aus, so unterscheidet sich die Laufzeit bei Einhaltung der vorgegebenen Einlaufgeschwindigkeit deutlich von jener mit dem innerhalb des Konfidenzintervalles höchsten Laufwiderstand. Da sich alle wahren Laufzeiten nach dieser Methode also erst während des realen Durchlaufs ergeben, müssen nach dem Stand der Technik vorab in jedem Streckenabschnitt ausreichend Zeitreserven geschaffen werden, um unabhängig von den realen Laufwiderständen und damit realen Laufzeiten alle Einholvorgänge im gesamten Abdrückvorgang a priori zu verhindern. An dieser Stelle wird deutlich, dass die Zeitreserven verringert werden können, wenn Einholvorgänge zugelassen werden können. Der limitierende Faktor ist damit nicht die Forderung, dass keine Einholvorgänge erfolgen dürfen, sondern dass diese unter Beachtung einer maximal zulässigen Stoßgeschwindigkeit zwischen den Abläufen zugelassen werden. Hier setzt die Erfindung an, indem Einholvorgänge (d. h. Einholen des Vorläufers durch den Nachläufer) zugelassen und sogar gezielt geplant werden können. Damit können geringere Zeitreserven eingeplant werden, denn diese werden dann auf der Grundlage einer maximalen Relativgeschwindigkeit beim Einholvorgang berechnet und nicht aufgrund der Bedingung, dass ein Einholen komplett verhindert werden muss.

Wichtig zum Verständnis der Erfindung ist, dass ein gekoppelter Ablauf, also ein Ablauf, bei dem ein Einholvorgang zwischen Vorläufer und Nachläufer erfolgt ist, seinerseits einen Vorläufer bildet, wenn ihm ein Nachläufer folgt, und einen Nachläufer bildet, wenn ihm ein Vorläufer vorausfährt. Auf den gekuppelten Ablauf ist somit das Verfahren wiederum anwendbar. Mit anderen Worten kann es auf dem Ablaufweg hintereinander auch zu mehreren Einholvorgängen bei denselben Abläufen kommen, wodurch der während des Ablaufens gekuppelte Ablauf immer länger wird.

Insbesondere im Zuge der Einführung der digitalen automatischen Kupplung (DAC) besteht die Möglichkeit, die beiden Abläufe bereits vor dem Erreichen des Zielortes kontrolliert aufeinander laufen zu lassen. Infolge des dann stattfindenden Einkuppelns der DAC besteht erfindungsgemäß keine Gefahr von unkontrolliertem Stößen und Wiederbeschleunigen des gestoßenen Ablaufs. Dabei ist die notwendige Erfüllung der Anforderungen für den so entstehenden Auflaufstoß im freien Lauf zu beachten, die Auswirkung des Kuppel-Ortes auf die weitere Bewegung des neu geformten Ablaufes und sein korrektes Erreichen des ursprünglichen Zielortes.

Der Füllgrad von Richtungsgleisen kann eingeschränkt werden, wenn es zur Lückenbildung kommt, falls zum Beispiel ein Schlechtläufer sein Laufziel nicht erreicht hat. Dieses Problem konnte bisher nur durch den Einbau einer leistungsfähigen Förderanlage oder Räumanlage gelöst werden, eine technische Lösung, die jedoch aufgrund der sehr hohen Kosten für die Infrastruktur nur in Hochleistungsanlagen realisiert wird. In Ablaufanlagen ohne diese technischen Vorkehrungen muss in Betriebspausen die Lückenbildung durch Zusammenschieben der Abläufe durch eine Lok im Richtungsgleis aufgelöst werden. Der Vorteil der Erfindung besteht im Ergebnis darin, dass es auch in diesen Ablaufanlagen ohne Förderanlagen, typischerweise solchen mittlerer Ablaufleistung, möglich ist, die mögliche Leistungseinschränkung durch den Nachlauf von Abläufen in dasselbe Richtungsgleis zu reduzieren. In Anlagen mit installierter Förderanlage kann das Verfahren diese vorteilhaft durch die gezielte Bildung von gekuppelten Abläufen aus z.B. Einzelwagen oder Wagengruppen bei der Reduzierung von Langhüben unterstützen.

Beschrieben wird gemäß einem weiteren Aspekt der Erfindung eine Rechenumgebung zur Steuerung von Abläufen einer Ablaufanlage. Gemäß diesem Aspekt ist erfindungsgemäß vorgesehen, dass diese eingerichtet ist, zumindest den oben beschriebenen Schritt a) auszuführen. Die mit diesem Aspekt der Erfindung verbundenen Vorteile sind vorstehend bereits erläutert worden, wobei auf diese Vorteile verwiesen wird.

Beschrieben wird gemäß einem weiteren Aspekt der Erfindung ein Computerprogrammprodukt, enthaltend Programmbefehle, die durch eine Rechenumgebung ausführbar sind. Gemäß diesem Aspekt ist erfindungsgemäß vorgesehen, dass zumindest der oben beschriebene Schritt a) des Verfahrens ausgeführt wird.

Gemäß der Erfindung wird somit ein Programmmodule enthaltendes Computerprogrammprodukt mit Programmbefehlen beschrieben, wobei die Programmmodule in derselben Recheninstanz oder mehreren Recheninstanzen der Rechenumgebung laufen können. Mittels des Computerprogrammproduktes, das ein Computerprogramm oder mehrere Computerprogramme umfassen kann, sind jeweils das erfindungsgemäße Verfahren und/oder dessen Ausführungsbeispiele ausführbar und mit der Ausführung werden die vorstehend beschriebenen Vorteile erreicht.

Beschrieben wird gemäß einem weiteren Aspekt der Erfindung ein computerlesbares Speichermedium, enthaltend Daten, welche als Datensätze vom Speichermedium gespeichert werden. Gemäß diesem Aspekt ist erfindungsgemäß vorgesehen, dass die Datensätze das vorstehend beschriebene Computerprogrammprodukt nach dem letzten voranstehenden Anspruch ausführbar machen.

Darüber hinaus wird somit eine Bereitstellungsvorrichtung zum Speichern und/oder Bereitstellen des Computerprogramms in Form eines computerlesbaren Speichermediums beschrieben. Die Bereitstellungsvorrichtung ist beispielsweise eine Speichereinheit, die das Computerprogramm speichert und zum Abruf bereitstellt. Alternativ oder zusätzlich ist die Bereitstellungsvorrichtung ein Netzwerkdienst, ein Computersystem, ein Serversystem, insbesondere ein verteiltes, beispielsweise cloudbasiertes Computersystem oder virtuelles Rechnersystem, welches das Computerprogramm auf einem computerlesbaren Speichermedium speichert und vorzugsweise in Form eines Datenstroms bereitstellt.

Die Bereitstellung erfolgt in Form von Programmmodule beschreibenden Programmdatensätzen als Datei, insbesondere als Downloaddatei, oder als Datenstrom, insbesondere als Downloaddatenstrom, des Computerprogrammproduktes. Das Computerprogrammprodukt wird beispielsweise unter Verwendung der Bereitstellungsvorrichtung in eine Rechenumgebung übertragen, sodass das erfindungsgemäße Verfahren in einer Recheninstanz oder mehreren Recheninstanzen dieser Rechenumgebung zur Ausführung gebracht werden kann.

### Ausgestaltungen der Erfindung

Weiterbildungen der Erfindung beschreibende Varianten werden nachfolgend ohne Beschränkung des grundlegenden Gedankens der Erfindung erläutert.

Gemäß einer Variante sind die oben erklärten Aspekte der Erfindung dadurch bestimmt, dass
c) geprüft wird, ob der Vorläufer und der Nachläufer ihren Zielort im selben Richtungsgleis haben,
d) für den Fall, dass der Vorläufer und der Nachläufer nicht ihren Zielort im selben Richtungsgleis haben, die Ablaufgeschwindigkeiten dieser beiden Abläufe derart gesteuert werden, dass der Nachläufer den Vorläufer auf einem gemeinsamen Abschnitt ihres Ablaufweges nicht einholt,
e) und für den Fall, dass der Vorläufer und der Nachläufer ihren Zielort im selben Richtungsgleis haben, die vorstehend erläuterten Schritte a) und b) durchgeführt werden.

Ein Vorteil dieser Variante besteht darin, dass das erfindungsgemäße Verfahren nur dann angewendet wird, wenn ein Einholvorgang zwei Abläufe mit Zielorten für dasselbe Richtungsgleis betrifft. Nur dann kann nämlich sichergestellt werden, dass der entstehende Wagenverband (nämlich der gekuppelte Ablauf) im Richtungsgleis nur Abläufe enthält, die diesem vorher auch zugeordnet wurden. Demgegenüber sollen Abläufe, die in unterschiedliche Richtungsgleise ablaufen sollen, sich nicht einholen. Der Aufwand, diese anschließend wieder zu trennen, wäre höher als die mit dem erfindungsgemäßen Verfahren gewonnene Erhöhung der Ablaufleistung.

Gemäß einer Variante sind die oben erklärten Aspekte der Erfindung dadurch bestimmt, dass
f) für den oben beschriebenen Fall e) geprüft wird, ob die beiden Abläufe innerhalb einer vorgegebenen Bandbreite ein ähnliches oder dasselbe Beschleunigungsverhalten auf dem Ablaufweg aufweisen,
g) für den Fall, die beiden Abläufe innerhalb der vorgegebenen Bandbreite ein ähnliches oder dasselbe Beschleunigungsverhalten aufweisen, die Ablaufgeschwindigkeit der beiden Abläufe derart gesteuert werden, dass der Nachläufer den Vorläufer auf ihrem gemeinsamen Ablaufweg erst am Zielort einholt,
h) und für den Fall, dass die beiden Abläufe innerhalb der vorgegebenen Bandbreite kein ähnliches oder dasselbe Beschleunigungsverhalten aufweisen, die Schritte a) und b) gemäß Anspruch 1 durchgeführt werden.

Ein Vorteil dieser Variante besteht darin, dass eine Unterscheidung getroffen wird, ob eine Steigerung der Ablaufleistung durch einen Einholvorgang überhaupt erreicht werden kann. Hierbei ist zu berücksichtigen, dass auch ein kontrollierter Einholvorgang mit erfindungsgemäßem Kuppeln auf freier Strecke ein gewisses Risiko beinhaltet, so dass darauf verzichtet werden kann, wenn ein Paar aufeinanderfolgender Abläufe (Vorläufer und Nachläufer) mit einer ähnlichen Geschwindigkeit ablaufen und deswegen eine Steigerung der Ablaufleistung aufgrund eines Einholvorgangs kaum oder nicht erreicht werden kann.

Laufen der Vorläufer und der Nachläufer mit unterschiedlichen Laufeigenschaften, was bedeutet, dass diese jeweils ein unterschiedliches Beschleunigungsverhalten zeigen (wobei die Beschleunigung meist negative Werte aber auch positive Werte haben kann), ist es jedoch möglich, einen Einholvorgang durch gezielte Ansteuerung der Gleisbremsen zu erzwingen. In einem solchen Fall wird zusätzlich der Vorteil erreicht, dass der so gebildete gekoppelte Ablauf ein Beschleunigungsverhalten erhält, welches zwischen dem des Gutläufers und dem des Schlechtläufers liegt. Anders ausgedrückt könnte man sagen, dass der Gutläufer den Schlechtläufer mitnimmt und damit dessen schlechtes Beschleunigungsverhalten verbessert. Dafür muss der Gutläufer dann weniger abgebremst werden, da er durch den Schlechtläufer abgebremst wird. Wird ein solches Ergebnis durch einen Einholvorgang auf freier Strecke erreicht, so kann bei der Steuerung der Ablaufanlage in der zeitlichen Folge auch ein schnelleres Ablaufen des Nachlaufes erreicht werden. Zumindest Abläufe, die noch nicht abgedrückt wurden, können als Reaktion mit einer gesteigerten Ablaufleistung, also mit geringeren Sicherheitsreserven und damit schneller und oder früher abgedrückt werden. Dies setzt eine entsprechende Steuerung der Abdrücklokomotive voraus.

Gemäß einer Variante sind die oben erklärten Aspekte der Erfindung dadurch bestimmt, dass
i) für den oben beschriebenen Fall h) ermittelt wird, welcher der beiden Abläufe ein Gutläufer und welcher der beiden Abläufe ein Schlechtläufer ist,
j) für den Fall, dass der Vorläufer der Gutläufer und der Nachläufer der Schlechtläufer ist, der Gutläufer so viel abgebremst wird, dass der Schlechtläufer den Gutläufer vor dem Laufziel einholt,
k) und für den Fall, dass der Vorläufer der Schlechtläufer und der Nachläufer der Gutläufer ist, der Gutläufer so wenig abgebremst wird, dass der Gutläufer den Schlechtläufer vor dem Laufziel einholt.

Ein Vorteil dieser Variante besteht darin, dass ein Einholvorgang auch erzwungen werden kann, wenn der Gutläufer dem Schlechtläufer vorausfährt. Ohne ein gezieltes Eingreifen durch Ansteuerung der Gleisbremsen wäre es sonst nur möglich, dass der Gutläufer den Schlechtläufer einholt, weil dieser ein günstigeres Beschleunigungsverhalten aufzeigt. Es hat sich allerdings gezeigt, dass es auch zu einer Steigerung der Ablaufleistung führen kann, wenn ein Gutläufer so stark abgebremst wird, dass dieser durch einen Schlechtläufer eingeholt wird. Dieses an sich überraschende Ergebnis kann dadurch erklärt werden, dass der Gutläufer nach dem Einholvorgang, wie oben beschrieben, den Schlechtläufer mitnimmt und sich damit die Laufeigenschaften des gekoppelten Ablaufes im Vergleich zum Schlechtläufer verbessern, sodass letzterer sein Laufziel schneller erreicht und der Nachlauf daher mit einer höheren Ablaufleistung ablaufen kann.

Gemäß einer Variante sind die oben erklärten Aspekte der Erfindung dadurch bestimmt, dass die Relativgeschwindigkeit zwischen Nachläufer und Vorläufer beim Aufeinandertreffen einen vorgegebenen Grenzwert nicht überschreitet.

Ein Vorteil dieser Variante besteht darin, dass vorgegeben werden kann, welche Belastungen beim Einholvorgang für die Abläufe höchstens auftreten sollen. Je höher die Relativgeschwindigkeit sein kann, die der Grenzwert vorgibt, desto höher sind potenziell auch die Belastungen, die auf die Abläufe wirken. Es ist dabei auch möglich, den Grenzwert selbst variabel vorzugeben, so dass in Betriebszeiten mit einem hohen Bedarf (d. h. zum Beispiel mindestens eine, mindestens zwei oder viele in der Ablaufanlage auf ein Ablaufen wartende Zerlegeeinheiten) ein höherer Grenzwert verwendet wird als in Betriebszeiten mit einem geringeren Bedarf (d. h. zum Beispiel keine, eine oder nur wenige in der Ablaufanlage auf ein Ablaufen wartende Zerlegeeinheiten).

Gemäß einer Variante sind die oben erklärten Aspekte der Erfindung dadurch bestimmt, dass für den Fall eines erforderlichen Nothalts der Ablaufanlage
l) unabhängig von einer realisierbaren Relativgeschwindigkeit zwischen Nachläufer und Vorläufer beim Aufeinandertreffen die oben genannten Schritte a) und b) durchgeführt werden,
m) der gekuppelte Ablauf in einer auf dem verbleibenden Ablaufweg gelegenen Gleisbremse festgebremst wird.

Eine weitere mögliche Verwendung des Verfahrens besteht also darin, im Fall eines Nothalts das an sich bekannte Aufpuffern eines schnell laufenden Ablaufs auf einen in einer Bremse festgebremsten Ablauf durch das erfindungsgemäße Ankuppeln im freien Lauf zu ersetzen, sodass stattdessen der neu gebildete Gesamtablauf in der Folgebremse ohne das zu schnelle materialschädigende Aufpuffern festgebremst werden kann.

Ein Vorteil dieser Variante besteht darin, dass die auf die Abläufe wirkenden Stoßkräfte auf das in der vorliegenden Situation machbare Minimum reduziert werden können, wodurch die Materialbelastung verringert wird. Es kann auch vorgesehen werden, dass im Falle eines Nothalts geltende Grenzwerte für die Relativgeschwindigkeit außer Kraft gesetzt werden (d. h. nicht berücksichtigt werden müssen). Hintergrund dieser Maßnahme ist, dass selbst ein Einholvorgang mit einer Stoßgeschwindigkeit oberhalb dieses Grenzwertes immer noch eine geringere Belastung darstellt als das Aufpuffern eines Nachfolgers auf einen bereits stehenden, in der Bremse festgebremsten Vorgänger.

Gemäß einer Variante sind die oben erklärten Aspekte der Erfindung dadurch bestimmt, dass zum Bestimmen von Steuerparametern der Gleisbremsen eine rechnergestützte Simulation des Ablaufens der Abläufe in der Ablaufanlage durchgeführt wird.

Ein Vorteil dieser Variante besteht darin, dass eine Simulation eine rechnergestützte Erfassung der, wie im Folgenden noch näher erläutert wird, komplexen Vorgänge in der Ablaufanlage ermöglicht. Eine rechnergestützte Steuerung ermöglicht es vorteilhaft, eine Steuerung der Abläufe noch während ihres Ablaufens zu optimieren, sobald eine Einschätzung ihres Laufwiderstands auf Grund einer Simulation möglich ist.

Gemäß einer Variante sind die oben erklärten Aspekte der Erfindung dadurch bestimmt, dass bei der Simulation
n) für den Vorläufer und den Nachläufer jeweils eine Zeit-Weg-Linie berechnet wird, o) potenzielle Kuppelorte entlang der Zeit-Weg-Linie unter Berücksichtigung des Laufwiderstands des Vorläufers und des Nachläufers sowie des Grenzwertes für die Relativgeschwindigkeit berechnet werden, wobei diese Kuppelorte in einem zulässigen Abschnitt für Kuppelorte auf dem Ablaufweg liegen.
p) ein potenzieller Kuppelort ausgewählt wird und der Schritt a) derart ausgeführt wird, dass der Nachläufer den Vorläufer an diesem ausgewählten Kuppelort einholt.

Die Zeit-Weg-Linie beschreibt das Zeit-Weg-Verhalten des betreffenden Ablaufes, also das Verhalten des Ablaufes dahingehend, wann der Ablauf welchen Ort des Ablaufweges passiert. Die Berechnung der Zeit-Weg-Linie bedeutet nicht zwangsläufig, dass diese in einem zweidimensionalen Koordinatensystem dargestellt wird, obwohl dies zur Veranschaulichung insbesondere für das Betriebspersonal erfolgen kann. Für die Simulation genügt es jedoch, dass die Zeit-Weg-Linie in einer für eine rechnergestützte Verarbeitung geeigneten Weise (tabellarisch oder als Funktion) beschrieben wird.

Die potenziellen Kuppelorte liegen in einem Abschnitt für Kuppelorte, die einen Teil des Ablaufweges bilden. Mit anderen Worten gibt es normalerweise aufgrund eines Spielraums bei der Steuerung der Abläufe durch die Gleisbremsen eine Schar von möglichen Kuppelorten, welche in dem genannten Abschnitt liegen. Theoretisch sind dies unendlich viele Kuppelorte, jedoch reicht es bei der praktischen Umsetzung des erfindungsgemäßen Verfahrens aus, wenn eine hinreichend große Anzahl von potenziellen Kuppelorten berechnet wird, wobei diese Anzahl ausreicht, um die Ausdehnung des Abschnittes abschätzen zu können.

Ein Algorithmus bestimmt aus den Bedingungen für das korrekte Erreichen des automatisch gekuppelten und damit neu zusammengesetzten Ablaufs am Zielort mehrere Zeit-Weg-Linien bis dorthin, wo durch eine vollautomatisierte Steuerung der Gleisbremsen ein Zulassen von Einholvorgängen möglich wird. Für jeden potenziellen Kuppelort entlang dieser Kurve kann es entsprechend seiner Geschwindigkeit eine Schar von Möglichkeiten für die lokalen Realtivgeschwindigkeiten der beteiligten Abläufe geben. Diese werden jeweils bei einer (erlaubten) Relativgeschwindigkeit gekoppelt (diese Realtivgeschwindigkeit wird auch als Stoßgeschwindigkeit bezeichnet). Die Zusammenfassung aller Orte, für die es erlaubte lokale Stoßgeschwindigkeiten der Abläufe gibt, die auch durch erlaubte Auslaufgeschwindigkeiten aus den steuernden Gleisbremsen erreicht werden können, bildet den besagten Abschnitt der möglichen Kuppelorte im Ablaufweg. Diese Zusammenfassung wird auch als Lösungsraum bezeichnet.

Gemäß einer Variante sind die oben erklärten Aspekte der Erfindung dadurch bestimmt, dass
q) jeweils eine Zeit-Weg-Linie des gekuppelten Ablaufes für eine Vielzahl von potenziellen Kuppelorten in dem zulässigen Bereich berechnet wird,
r) derjenige potenzielle Kuppelort ausgewählt wird, mit dessen zugehöriger Zeit-Weg-Linie der frühestmögliche Zeitpunkt des Beendens des Ablaufens aller Abläufe der Zerlegeeinheit erreicht wird.

Aus dem oben erwähnten Lösungsraum kann mit anderen Worten die Lösung für die Steuerung der Gleisbremsen gewählt werden, die einerseits die Ablauffolgezeit an den Gleisbremsen reduzieren soll und andererseits stabil gegenüber Steuerungsungenauigkeiten und Abweichungen im Realbetrieb sein muss. Hier muss ein technischer Kompromiss gefunden werden. Faktisch werden für den jeweiligen Vorläufer und den Nachfolger paarweise jene Auslaufgeschwindigkeiten gewählt, die eine ausreichende Verkürzung der Ablauffolgezeit ermöglichen und für ein mögliches Überschreiten dieser Zeit im realen Laufverhalten genügend Reserven an möglichen Auslaufgeschwindigkeiten für den Nachläufer bieten, wobei die Reserven das korrekte Bilden des Gesamtablaufs im Richtungsgleis gewährleisten. Da bis auf den ersten Ablauf und den letzten Ablauf einer abgedrückten Zerlegeeinheit jeder Ablauf einen Vorläufer und einen Nachläufer hat, muss jeder Ablauf paarweise als Vorläufer und als Nachläufer behandelt werden.

Dies macht deutlich, dass jede für ein Paar von Abläufen, bestehend aus Vorläufer und Nachläufer, gefundene Lösung sich auf den Spielraum bei der Steuerung der jeweils benachbarten Paare von Abläufen auswirkt. Das Auffinden einer Lösung stellt sich somit als Optimierungsproblem dar, wobei das Optimierungsziel eine möglichst hohe Ablaufleistung ist. Die Ablaufleistung steigt dabei, wenn die Summe der Ablauffolgezeiten zwischen den Abläufen eines Wagenverbandes (auch Zerlegeeinheit genannt) möglichst gering ist, somit frühestmögliche Zeitpunkt des Beendens des Ablaufens aller Abläufe der Zerlegeeinheit (hierbei handelt es sich um ein gefundenes Optimum, zumindest ein lokales Optimum). Derartige Optimierungsaufgaben können trotz ihrer Komplexität in an sich bekannter Weise durch Optimierungsprogramme, sogenannte Solver gelöst werden.

Gemäß einer Variante sind die oben erklärten Aspekte der Erfindung dadurch bestimmt, dass bei dem oben genannten Schritt r) zumindest ein Vorläufer und/oder ein Nachläufer des gekuppelten Ablaufes, vorzugsweise alle Abläufe einer durch eine Abdrücklokomotive abgedrückten Zerlegeeinheit berücksichtigt werden.

Ein Vorteil dieser Variante besteht darin, dass die positive Auswirkung eines Einholvorgangs zwischen einem Vorläufer und einen Nachläufer und das anschließende gemeinsame, gegebenenfalls schnellere Ablaufen in der Simulation für den Nachlauf des Nachläufers berücksichtigt werden kann. Dies bedeutet konkret, dass für den Nachlauf eine verbesserte Ablaufleistung geplant werden kann, wenn die Sicherheitsreserven des betreffenden Vorläufers und Nachläufers nicht ausgeschöpft wurden und daher den nachfolgenden Abläufen des Nachlaufs zur Verfügung gestellt werden können. Eine Simulation ermöglicht es dabei vorteilhaft, die Rechenzeiten für eine Anpassung der Steuerung des Ablaufvorganges zeitnah während Durchführung des Ablaufvorgangs neu zu berechnen und damit flexibel auf Umstände reagieren zu können, die die Ablaufleistung am Ablaufberg für die gerade ablaufende Zerlegeeinheit verbessern.

### Exemplarische Ausführungsbeispiele der Zeichnung

Weitere Einzelheiten der Erfindung werden nachfolgend anhand der Zeichnung beschrieben. Gleiche oder sich entsprechende Zeichnungselemente sind in den einzelnen Figuren jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Varianten der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Komponenten auch mit den vorstehend beschriebenen Varianten der Erfindung kombinierbar.
Figur 1 zeigt in einer schematischen Skizze ein Ausführungsbeispiel einer Ablaufanlage mit einem Ausführungsbeispiel der erfindungsgemäßen Rechenumgebung, in der ein Computerprogramm zur Ausführung des erfindungsgemäßen Verfahrens installiert ist, mit ihren Wirkzusammenhängen zwischen den zum Einsatz kommenden Funktionskomponenten schematisch.
Figur 2 zeigt in einem exemplarischen Zeit-Weg-Diagramme ZWL als Ergebnis einer Simulation eines beispielhaften Ablaufvorganges einer Zerlegeeinheit gemäß Figur 1.
Figur 3 zeigt in einem Diagramm den Verlauf der Geschwindigkeit eines Gutläufers und eines Schlechtläufers in Abhängigkeit vom Ablaufweg und daraus berechnete mögliche Kuppelorte für das erfindungsgemäße Kuppeln auf dem Ablaufweg.
Figur 4 zeigt ein Ausführungsbeispiel des erfindungsgemäßen Verfahrens als Flussdiagramm, wobei die gezeigten Verfahrensschritte einzeln oder in Gruppen durch Programmmodule verwirklicht sein können und wobei die Recheninstanzen und Schnittstellen gemäß Figur 2 beispielhaft angedeutet sind.

### Detaillierte Beschreibung der Ausführungsbeispiele

Figur 1 zeigt in einer schematischen Skizze ein Ausführungsbeispiel einer Ablaufanlage 10 mit einem Ausführungsbeispiel der erfindungsgemäßen Steuereinrichtung, in der ein Computerprogramm zur Ausführung des erfindungsgemäßen Verfahrens installiert ist. Dabei stellt der obere Teil der Figur 1 das Gleisbild der Ablaufanlage 10 und der untere Teil der Figur das Gefälleprofil beziehungsweise einen Längsschnitt der Ablaufanlage 10 dar.

Entsprechend der Darstellung der Figur 1 weist die Ablaufanlage 10, die Bestandteil einer rangiertechnischen Anlage des schienengebundenen Verkehrs ist, ausgehend von einem Berggipfel BG eine Ablauframpe 20 auf, an die sich eine Zwischenneigung 30, eine Verteilweichen 80bis 86 aufweisende Verteilzone 40 sowie Richtungsgleise 50 bis 57 anschließen. Darüber hinaus sind in Figur 1 Gleisbremsen in Form einer Bergbremsstaffel BB mit Bergbremsen 90, 91, eine Talbremsstaffel TB mit Talbremsen 60, 61 und eine Richtungsgleisbremsstaffel RGB mit Richtungsgleisbremsen 70 bis 77 erkennbar.

Neben den genannten Komponenten der Ablaufanlage 10 sind in Figur 1 exemplarisch Abläufe 100 ... 102 einer Zerlegeeinheit dargestellt, die von einer Abdrücklokomotive 110 über den Ablaufberg geschoben beziehungsweise an einem Abdrückpunkt AP (der nicht zwangsläufig am Berggipfel BG liegen muss und exemplarisch für einen Ablauf 102 dargestellt ist) abgedrückt worden sind und sich in der Folge, angetrieben durch die einwirkende Schwerkraft, entlang der Ablaufanlage 10 bewegen.

Zur Steuerung der Talbremsstaffel TB, enthaltend die Talbremsen 60 und 61 ist in Figur 1 eine Talbremsensteuerung 200 angedeutet, die über eine Schnittstelle 211, die drahtgebunden oder auch drahtlos ausgeführt sein kann, an die Talbremsstaffel TB angebunden ist. Zur Steuerung der Bergbremsstaffel BB, enthaltend die Bergbremsen 90 und 91 ist des Weiteren eine Bergbremsensteuerung 250 angedeutet, die über eine Schnittstelle 251, die drahtgebunden oder auch drahtlos ausgeführt sein kann, an die Bergbremsstaffel BB angebunden ist. In entsprechender Weise ist die Richtungsgleisbremsstaffel RGB, enthaltend die Richtungsgleisbremsen 70 bis 77über eine Schnittstelle 221 an eine Richtungsgleisbremsensteuerung 220 angebunden. Aus Gründen der Übersichtlichkeit ist hierbei in Figur 1 lediglich exemplarisch jeweils nur eine Schnittstelle 211, 221, 251 zwischen der jeweiligen Bremsstaffel und der jeweiligen Gleisbremsensteuerung gezeigt. Selbstverständlich kann jede Gleisbremse angesteuert werden. Auch ist es möglich, für jede Gleisbremse eine gesonderte Steuerung vorzusehen und nicht jeweils eine gemeinsame Steuerung für die ganze Bremsstaffel (nicht dargestellt).

Die Talbremsensteuerung 200 ist über eine Schnittstelle 231, die Bergbremssteuerung 250 ist über eine Schnittstelle 233 und die Richtungsgleisbremsensteuerung ist über eine Schnittstelle 232 mit einer zentralen Steuervorrichtung 230 der Ablaufanlage 10 verbunden. Alle Steuervorrichtungen sind Teil einer das Verfahren durchführenden Rechenumgebung RU. Dies bedeutet, dass durch die Komponenten 200, 220, 230 und 250 insgesamt eine Steuereinrichtung zum Steuern der Gleisbremsen, also der Bergbremsen 90, 91, Talbremsen 60, 61 sowie der Richtungsgleisbremsen 70 bis 77, in Form eines verteilten Steuerungssystems gebildet wird. Alternativ hierzu wäre es selbstverständlich beispielsweise auch möglich, dass die Bergbremsen 90, 91, die Talbremsen 60, 61 sowie die Richtungsgleisbremsen 70 bis 77 unmittelbar mit der zentralen Steuervorrichtung 230 verbunden sind und gesteuert werden (nicht dargestellt).

Die Ermittlung von Steuerparametern für die Gleisbremsen in Form der Bergbremsen 90, 91, der Talbremsen 60, 61 sowie der Richtungsgleisbremsen 70 bis 77 der Ablaufanlage 10 erfolgt derart, dass eine bremsübergreifende Betrachtung beziehungsweise Optimierung der jeweiligen Geschwindigkeiten der Abläufe 100, 101, 102 vorgenommen wird. Im Rahmen des beschriebenen Ausführungsbeispiels sei hierbei angenommen, dass alle Abläufe für das Richtungsgleis 50 bestimmt sind und daher auf ihrem Laufweg nacheinander die Bergbremse 91, die Talbremse 60 und anschließend die Richtungsgleisbremse 70 passieren.

Zwecks Durchführung des Verfahrens weist die durch die zentrale Steuervorrichtung 230, die Talbremsensteuerung 200 sowie die Richtungsgleisbremsensteuerung 220gebildete Steuereinrichtung neben hardwaretechnischen Komponenten, etwa in Form entsprechender Prozessoren und Speichereinheiten, weiterhin softwaretechnische Komponenten, etwa in Form von Programmmodulen zur Simulation des Laufverhaltens der Abläufe 100, 101, auf.

In Figur 2 sind exemplarisch die Zeit-Weg-Linien ZWL von den Abläufen 100, 101 und 102 dargestellt. Es ist eine Simulation dargestellt, die nach der Erfindung erstellt wurde. In jeder Simulation wird der komplette Ablaufvorgang der drei Abläufe 100, 101, 102 in einem Durchlauf DL mindestens einmal durchgerechnet, bei Bedarf zumindest teilweise auch mehrfach (wenn Korrekturen notwendig werden, die die simulierte Lösung naher an das aufzufindende Optimum heranbringen).

Auf der x-Achse ist der Ablaufweg x der ablaufenden Abläufe dargestellt. Um dies besser zu verdeutlichen, ist das Ablaufprofil aus Figur 1 in Figur 2 noch einmal oberhalb des Diagramms angedeutet. Hierbei wird deutlich, wo auf der x-Achse der Berggipfel BG sowie die Gleisbremsen 91, 60, 70 - 77 liegen. Auf der z-Achse ist die Zeit t dargestellt. Deswegen ist der Pfeil für die fortschreitende Zeit in der Zeichnung nach unten gerichtet.

Um Figur 2 besser erläutern zu können, sind die verschiedenen berechneten Trompeten durchnummeriert, von T1 bis T3. Die Trompeten T1 ... T3 bestehen jeweils aus den ZWL der Abläufe. Die ZWL, die eine Trompete in der Zeichnung nach oben begrenzt, wird durch das jeweils talseitige erste Rad des Ablaufes beschrieben und die ZWL, die die Trompete T1 ... T3 nach unten hin begrenzt, durch das jeweils bergseitige letzte Rad des Ablaufs, sodass diese ZWL jeweils am Abdrückpunkt AP des Ablaufes AP100 des Ablaufes 100, AP101 des Ablaufs 101 und AP102 des Ablaufs 102 beginnt. Daher ergibt eine gedachte Verbindungslinie zwischen den Anfangspunkten der jeweiligen ZWL in dem Diagramm immer eine Waagerechte, da sich das erste sowie letzte Rad des betreffenden Ablaufes zum gleichen Zeitpunkt an unterschiedlichen Stellen x des Ablaufweges befinden.

Aufgrund der Unsicherheiten bei der Ablaufplanung, die bei der Simulation berücksichtigt werden, weiten sich die Trompeten T1 ... T3 bei fortschreitendem Ablaufen immer weiter auf. Deswegen würden waagerechte Linien in der fortschreitenden Trompete T1 ... T3 selbstverständlich eine größere Länge ergeben als die tatsächliche Länge des bzw. genau gesagt die tatsächliche Länge zwischen dem ersten und letzten Rad des betreffenden Ablaufs (Überhänge können, wie bereits erwähnt, durch größere Sicherheitsabstände berücksichtigt werden).

Da sich beim fortschreitenden Ablauf der Bereich des Ablaufweges, in dem sich jeweils das erste bzw. letzte Rad des betreffenden Ablaufs befindet, vergrößert, verringert sich demgegenüber der Bereich des Ablaufweges zwischen zwei aufeinanderfolgenden Abläufen, der sich zuverlässig zwischen den Abläufen mindestens befindet. Dies lässt sich Figur 2 eindeutig im dargestellten Durchlauf DL der Simulation entnehmen, wenn man die Bereiche zwischen den Trompeten T1 ...T3 betrachtet, in denen Sperrdreiecke SD eingezeichnet sind. Für eine Betrachtung der Simulationsergebnisse dahingehend, dass Einholvorgänge bei jeweils aufeinanderfolgenden Abläufen, also dem Vorläufer und dem zugehörigen Nachläufer, verhindert oder zugelassen werden sollen, sind also die Bereiche zwischen den Trompeten T1 ... T3 maßgeblich.

Die Sperrdreiecke SD veranschaulichen hierbei, welche Größen hierbei zu berücksichtigen sind. Die Sperrdreiecke SD sind rechtwinklig und haben eine waagerechte Seite, die gerade der Länge der Gleisbremse entspricht. Dies liegt daran, dass das erste Rad des Nachläufers die Gleisbremse erst erreichen darf, wenn das letzte Rad des Vorläufers diese wieder verlassen hat. Deswegen darf die Zeit, in der sich das letzte Rad des Vorläufers noch in der Gleisbremse befindet, nicht in die Zeitreserve zwischen dem Vorläufer und dem Nachläufer repräsentierenden benachbarten Trompeten T1 und T2 bzw. T2 und T3 eingerechnet werden (wenn sich die Abläufe nicht einholen sollen). Die waagerechte Linie wird daher in Figur 2 mit der Länge l91 der Bergbremse 91 der Länge l60 der Talbremse 60 sowie der Länge l70 der Richtungsgleisbremse 70 bezeichnet.

Die senkrechte Dreiecksseite bildet das Zeitfenster ZF, in dem zuverlässig kein Ablauf in der betreffenden Gleisbremse ist. Unter Berücksichtigung der Geschwindigkeit der Abläufe lässt sich diese direkt mit einem erforderlichen Sicherheitsabstand in Beziehung setzen (Geschwindigkeit multipliziert mit dem Zeitfenster ergibt den Sicherheitsabstand). Somit gibt es bei einem geforderten Sicherheitsabstand auch ein kritisches Zeitfenster ZFK zwischen dem jeweiligen Vorläufer und Nachläufer, dessen Unterschreiten zu einer Unterschreitung des minimal geforderten Sicherheitsabstands führt (für den Fall, dass sich die Abläufe nicht einholen sollen) oder bei gezielter Unterschreitung zu einem Einholvorgang zwischen Vorläufer und Nachläufer führt (für den Fall, dass ein Einholvorgang zwischen den betreffenden Abläufen hingenommen werden kann oder sogar herbeigeführt werden soll). Dieses ist in Figur 2 jeweils schraffiert dargestellt und ist in der Simulation bestimmend dafür, in welchen Zeitabständen aufeinanderfolgende Abläufe abgedrückt werden, oder, anders ausgedrückt, welchen zeitlichen Abstand t die Abdrückpunkte AP100, AP101, AP102 in beiden Fällen haben müssen. Dieser zeitliche Abstand bestimmt die zeitliche Ablaufleistung am Ablaufberg, weil ein Zug umso schneller am Berggipfel abgedrückt werden kann, je kürzer diese zwischen den Abdrückpunkten liegenden Zeiträume sind. Dies zeigt anschaulich, dass das Zulassen von Einholvorgängen die Ablaufleistung zu steigern vermag.

Für eine Betrachtung der Simulationsergebnisse dahingehend, dass Einholvorgänge bei jeweils aufeinanderfolgenden Abläufen, also dem Vorläufer und dem zugehörigen Nachläufer, erlaubt werden können, sind also die Bereiche zwischen den jeweils benachbarten Trompeten T1 ... T3 maßgeblich, soweit und solange die Trompeten zu direkt aufeinander folgenden Abläufen gehören (hierzu im Folgenden noch mehr).

Gemäß Figur 2 ist exemplarisch lediglich ein Durchlauf DL der Simulation dargestellt. Angenommen, in Figur 2 sei für den Ablauf 101 und Ablauf 102 dasselbe Richtungsgleis als Zielort eingetragen, sodass sich die Laufwege nicht trennen und die Abläufe 101 und 102 durch dieselben Richtungsgleisbremse 70 laufen. Dann kann Ablauf 101 in der Talbremse 60 den vollen verfügbaren Zeitabstand ZA an der Richtungsgleisbremse 70 ausnutzen, um zeitlich verzögert in die Richtungsgleisbremse 70 einzulaufen, denn ein kritischer Zeitabstand muss nicht berücksichtigt werden, weil der als Nachläufer fahrende Ablauf 102 den als Vorläufer fahrenden Ablauf 101 erfindungsgemäß einholen darf. Da es sich bei den ZWL-Trompeten (ermittelt, wie in EP 4328112 A1 beschrieben) um eine Schar von möglichen ZWL handelt, kann ein möglicher Einholvorgang in dem schraffiert dargestellten Überschneidungsbereich UE stattfinden. Der Überschneidungsbereich UE veranschaulicht gut, welches Potential in dem erfindungsgemäßen Zulassen von Einholvorgängen liegt, denn nach dem Stand der Technik müsste der Überscheidungsbereich unter Einbuße von Ablaufleistung dadurch aufgelöst werden, dass der Ablauf 102 später abgedrückt würde, damit sich dessen ZWL-Trompete in Figur 2 nach unten verschiebt, bis der Überschneidungsbereich verschwindet.

Die entstandene "Verspätung" der Trompete T2 beim Einlauf in Richtungsgleisbremse 70 um Δt3 steht zur Erhöhung der Abdrückgeschwindigkeit des Ablaufs 101 zur Verfügung, wobei der Zeitgewinn durch eine bevorstehende Unterschreitung des Mindestabstandes zwischen den Trompeten T1 und T2 in der Talbremse 60 anschließend durch stärkeres Abbremsen des gekuppelten Ablaufes 101, 102 erreicht wird. Oder anders ausgedrückt, dadurch, dass der Ablauf 101 vom Ablauf 102 eingeholt werden darf und deswegen stärker abgebremst werden kann, kann ein Optimierungspotenzial zwischen dem Ablauf 100 und 101 dadurch ausgeschöpft werden, dass der Ablauf 101 früher mit einer größeren Abdrückgeschwindigkeit (weil die Abdrücklokomotive zwischen dem Abdrücken des Ablaufes 100 und 101 beschleunigt wird) abgedrückt wird. Die Konsequenz ist eine Verringerung der Abdrückdauer. Das Beispiel macht deutlich, dass eine "Verformung" von Trompeten zweier benachbarter Abläufe auch ein Optimierungspotenzial zwischen zwei anderen aufeinanderfolgenden Abläufen schaffen kann (dynamisches Einfädeln), wenn diese sich nicht einholen dürfen, weil diese in unterschiedliche Richtungsgleise ablaufen. Dieses Potenzial kann jedoch nur durch eine gesamtheitliche Betrachtung des Ablaufvorganges und Variationen in der Ablaufsimulation ausgeschöpft werden.

Darüber hinaus muss jede so gefundene Lösung einer Optimierung der Abdrückgeschwindigkeit unterzogen werden, welche einerseits die zeitlichen Abstände zwischen den neu geformten Trompeten berücksichtigt - so kann zum Beispiel der zwischen Trompete T1 und T2 bisher unkritische Zeitabstand ZA in der Talbremse 60 der minimale Zeitabstand zwischen den Abläufen werden und die zeitliche Annäherung begrenzen (in diesem Fall kann Δt3 als zeitliches Optimierungspotential für die Abdrückdauer nicht voll ausgeschöpft werden) - und andererseits die durch die Lokeigenschaften begrenzte mögliche Änderung der Abdrückgeschwindigkeiten zwischen den Abläufen berücksichtigt werden.

Gemäß Figur 3 sind verschiedene Verläufe von Geschwindigkeiten v der Abläufe über dem Ablaufweg x gezeigt. Die Angaben in m beziehen sich hierbei auf das talseitig erste Rad des betreffenden Ablaufes. Die Angaben in m/s sind Absolutgeschwindigkeiten in der Ablaufanlage. Die Angaben in Metern für x und in m/s für v dienen hier lediglich als Beispiel und können selbstverständlich in anderen Ablaufanlagen auch andere Werte annehmen.

Ein erster Verlauf 1 gibt den Geschwindigkeitsverlauf des Vorläufers an. Ein zweiter Verlauf 2 gibt den Geschwindigkeitsverlauf des Nachläufers an. Vergleicht man die Geschwindigkeitsentwicklungen des Vorläufers und des Nachläufers, zeigt sich, dass die Geschwindigkeit des Vorläufers auf den ersten dargestellten 150 m sehr viel langsamer ist, als die des Nachläufers. Bei 150 m wird in diesem Beispiel der Zielort ZO des Vorläufers im Richtungsgleis angenommen.

Weiterhin wird deutlich, dass die Geschwindigkeit des Vorläufers beim Ablaufen deutlich langsamer sinkt als die des Nachläufers. Dies bedeutet, dass bei dieser Paarung von Abläufen der Vorläufer als Gutläufer zu bezeichnen ist, und der Nachläufer als Schlechtläufer. Dies ist auch der Grund, warum der schlecht laufende Nachläufer mit einer wesentlich höheren Geschwindigkeit aus der nicht dargestellten Gleisbremse, die beispielsweise bei 0 m liegen könnte, herausgelassen wird, als der gut laufende Vorläufer, damit erfindungsgemäß ein Einholvorgang auf freier Strecke des Ablaufweges vor dem Zielort ZO erfolgen kann.

Je nach Geschwindigkeitsdifferenz, welche der Vorläufer und der Nachläufer beim Auslaufen aus der betreffenden Gleisbremse haben, wird der Nachläufer den Vorläufer früher einholen (bei größerer Geschwindigkeitsdifferenz) oder später einholen (bei kleinerer Geschwindigkeitsdifferenzen). Bei der Wahl dieser Geschwindigkeitsdifferenzen sind jedoch auch weitere Randbedingungen zu beachten, welche ebenfalls in Figur 3 dargestellt sind. Eine Randbedingung besteht darin, dass die Geschwindigkeit des gekuppelten Ablaufs am Zielort ZO beispielsweise 1,5 m/s als Stoßgeschwindigkeit auf bereits stillstehende Abläufe nicht überschreiten darf. Hierbei handelt es sich um eine Konstante und diese wird durch den dritten Verlauf 3 dargestellt. Diese Stoßgeschwindigkeit von beispielsweise 1,5 m/s wird auch als Obergrenze für die Stoßgeschwindigkeit zwischen dem Vorläufer und dem Nachläufer während des Kuppelns auf dem Ablaufweg vorausgesetzt. Dies ist durch den vierten Verlauf 4 dargestellt, der die höchstzulässige Geschwindigkeit des Nachfolgers beim Auftreffen auf dem Vorläufer darstellt und daher konstant einen Abstand von 1,5 m/s von dem ersten Verlauf 1 aufweist.

Für die letztgenannte Bedingung ist aus Figur 3 ist leicht ersichtlich, dass die gewählte Auslaufgeschwindigkeit für den Nachläufer, dargestellt durch den zweiten Verlauf 2, unterhalb des vierten Verlaufes 4 liegt und somit diese Bedingung ohne weiteres eingehalten werden kann. Um jedoch die erstgenannte Bedingung zu erfüllen, dass der gekoppelte Ablauf am Zielort ZO die geforderte Höchstgeschwindigkeit von 1,5 m/s nicht überschreitet sind die vorstehend bereits erläuterten Simulationen erforderlich. Mithilfe dieser Simulation kann diese Geschwindigkeit vorhergesagt werden, wobei unterschiedliche Varianten gerechnet werden, die sich in der Geschwindigkeitsdifferenz zwischen Vorlauf und Nachlauf unterscheiden und infolgedessen unterschiedliche Kuppelpunkte KP voraussetzen, von denen in Figur 3 einer bei 35 m exemplarisch dargestellt ist.

Für jeden durch Variation der Auslaufgeschwindigkeiten von Vorlauf und Nachlauf aus der Gleisbremse resultierenden Geschwindigkeitsunterschied (Relativgeschwindigkeit) kann ein Kuppelpunkt KP berechnet werden. Aus den Geschwindigkeiten und Massen der Abläufe resultiert weiterhin ein Gesamtimpuls, der auch zur Simulation der Bewegung des gekuppelten Ablaufes verwendet werden kann. Auf diese Weise lässt sich die Geschwindigkeit berechnen, die der gekuppelte Ablauf am Zielort ZO voraussichtlich aufweist. Die Summe der in Abhängigkeit vom Kuppelort berechneten Geschwindigkeiten sind wiederum als fünfter Verlauf 5 in Figur 3 dargestellt. Dieser fünfte Verlauf 5 kreuzt den dritten Verlauf 3 bei 70 m. Dies bedeutet, dass der fünfte Verlauf 5 vor Erreichen dieses Kreuzungspunktes unter oder höchstens bei der maximal erlaubten Geschwindigkeit am Zielort ZO liegt und infolgedessen diese Kuppelpunkte KP zulässig sind. Bei Kuppelpunkten KP im weiteren Verlauf des Ablaufweges würden jedoch im vorliegenden Beispiel Geschwindigkeiten erreicht werden, die oberhalb der geforderten Maximalgeschwindigkeit gemäß dem ersten Verlauf 1 liegen würden. Daher ergibt sich für die theoretisch zu erreichenden erlaubten Kuppelpunkte KP ein Prozessfenster PF, wobei die Geschwindigkeiten der Abläufe so gewählt werden müssen, dass der Kuppelpunkt KP in diesem Prozessfenster PF liegt. Um Berechnungsungenauigkeiten zu kompensieren, kann außerdem gefordert werden, dass der gewählte Kuppelpunkt KP nicht in den Randbereichen des Prozessfensters PF liegt. Diese Randbereiche können beispielsweise zwischen 10 % und 25 % der Breite des Prozessfensters PF betragen.

In Figur 4 ist das Verfahren schematisch als Blockschaltbild dargestellt. Es wird beim Verfahrensablauf unterschieden zwischen einem Teilverfahren für die Messung MS, einem Teilverfahren für die Simulation des Ablaufvorgangs SI und einem Teilverfahren für die Steuerung des Ablaufvorgangs ST. Diese Teilverfahren können in einem Computer oder in verschiedenen Computern ablaufen. Beispielsweise kann das Teilverfahren für die Steuerung ST in einer Bremsensteuerung durchgeführt werden und das Teilverfahren für die Simulation in einem zentralen Computer mit der Rechenkapazität für schnelle Simulationsvorgänge. Das Teilverfahren für die Messung MS kann ebenfalls durch Computer unterstützt werden oder es werden die Messwerte direkt an die Steuerung weitergegeben, die das Teilverfahren für die Steuerung ST durchführt.

Bei dem Beispiel gemäß Figur 4 werden alle Teilverfahren zunächst gestartet. Die Abläufe in den einzelnen Teilverfahren sind in ihrer horizontalen Anordnung weitgehend an einen zeitlichen Ablauf des Verfahrens angepasst, um das Ineinandergreifen der Teilverfahren besser zu verdeutlichen. Da hierbei auch Rekursionsschleifen zum Einsatz kommen, ist die horizontale Anordnung nur für eine grobe Orientierung gedacht.

In dem Teilverfahren für die Simulation SI werden zunächst Ablaufdaten für einen Zug mit abzudrückenden Abläufen A_DAT eingelesen. Anschließend findet mit diesen Daten und bereits vorliegenden Daten, die die verwendete Ablaufanlage beschreiben, in einem ersten Durchlauf als Simulationsschritt des Ablaufvorgangs A_SIM eine Ablaufsimulation statt. Aus dieser Ablaufsimulation lassen sich Steuerungsdaten für die Steuerung der Gleisbremsen ST_DAT berechnen, welche an das Teilverfahren für die Steuerung ST ausgegeben werden. Dieses ist bereits gestartet, wenn die Ablaufsimulationen während des Ablaufens einer Zerlegeeinheit in weiteren Durchläufen (DL gemäß Figur 2) mit aktualisierten Sensordaten wiederholt wird.

In dem Teilverfahren für die Steuerung wird nach Einlesen der Steuerungsdaten ST_DAT in einem Steuerungsschritt ST_A für die Gleisbremsen (und optional auch für Weichen und andere Komponenten des Ablaufbergs) die Ablaufanlage dahingehend gesteuert, dass unter Berücksichtigung der im Simulationsschritt A_SIM ermittelten Vorgaben eine Ablaufsteuerung mit kontrollierten Einholvorgängen von Abläufen mit Laufzielen im selben Richtungsgleis erfolgen kann. Dagegen dürfen sich Abläufe mit Laufzielen in unterschiedlichen Richtungsgleisen nicht einholen und werden so gesteuert, wie beispielsweise in der EP 4328113 A1 beschrieben In einem nachfolgenden Abfrageschritt für das Verfahrensende wird nach dem Ende des Ablaufvorgangs gefragt. Ist dieses erreicht, wird das Verfahren gestoppt. Andernfalls wird das Verfahren mit dem Einlesen ST_DAT neuer Steuerungsdaten wiederholt.

Nachdem das Teilverfahren für die Messung gestartet ist, werden in einem Messschritt für die Ablaufeigenschaften MS_A nacheinander die Ablaufeigenschaften der passierenden Abläufe gemessen. Anschließend werden die erhobenen Messdaten MS_DAT ausgegeben und in das Teilverfahren für die Simulation eingelesen. Im Teilverfahren für die Simulation SI erfolgt ebenfalls eine Abfrage, ob das Verfahrensende erreicht ist. Nur, wenn keine neuen Messdaten mehr eingelesen werden sollen, ist dies der Fall und führt zu einer Beendung des Verfahrens. Ansonsten wird mit aktualisierten Messdaten MS_DAT der Simulationsschritt des Ablaufvorganges A_SIM für alle zu betrachtende Abläufe wiederholt.

Das Teilverfahren für die Messung MS wird durchgeführt, bis alle zu betrachtenden Abläufe (Messeinrichtungen gemäß Figur 1 beispielsweise MST, AZ1, AZ2, AZ3) passiert haben. Dann wird ein Abfrageschritt für das Verfahren für das Ende STP? dazu führen, dass das Verfahren angehalten wird. Ansonsten wird ein weiterer Messschritt MS_A für einen Ablauf durchgeführt.

### Bezugszeichenliste

- 10: Ablaufanlage
- 20: Ablauframpe
- 30: Zwischenneigung
- 40: Verteilzone
- 80 ... 86: Verteilweichen
- 50 ... 57: Richtungsgleise
- 90, 91: Bergbremsen
- 60, 61: Talbremsen
- 70 ... 77: Richtungsgleisbremsen
- 100 ... 102: Ablauf
- 110: Abdrücklokomotive
- 200: Talbremsensteuerung
- 250: Bergbremsensteuerung
- 220: Richtungsgleisbremsensteuerung
- 230: zentrale Steuervorrichtung
- 211, 221, 231, 233, 241, 251: Schnittstelle

- BG: Berggipfel
- AP: Abdrückpunkt
- BB: Bergbremsstaffel
- TB: Talbremsstaffel
- RGB: Richtungsgleisbremsstaffel
- MST: Messstation
- AZ1 ... AZ3: Achszähler
- t: Zeit
- x: Laufweg
- TW: Trennungsweiche
- l₁₀₀ ... l₁₀₂: Länge eines Ablaufes
- l₆₀ l₇₀ l₉₁: Länge einer Gleisbremse
- ZWL: Zeit-Weg-Linie
- T1 ... T3: ZWL-Trompete
- SD: Sperrdreieck
- ZA: Zeitabstand
- ZAK: kritischer Zeitabstand
- UE: Überschneidungsbereich
- Δt1 ... Δt2: Zeitersparnis

- 1: erster Verlauf
- 2: zweiter Verlauf
- 3: dritter Verlauf
- 4: vierter Verlauf
- 5: fünfter Verlauf
- KP: Kuppelpunkt
- PF: Prozessfenster
- RU: Rechenumgebung
- ZO: Zielort

## Patentansprüche

1. Verfahren zum rechnergestützten Steuern des Ablaufens von Abläufen in einer Ablaufanlage, bei dem zum Steuern der Ablaufgeschwindigkeit von Abläufen, die auf einem Ablaufweg zu einem Zielort (ZO) in der Ablaufanlage ablaufen, die Ablaufgeschwindigkeit während des Passierens von im Ablaufweg des jeweiligen Ablaufes liegenden Gleisbremsen reduziert wird,
**dadurch gekennzeichnet, dass** für mindestens ein direkt aufeinanderfolgendes Paar von Abläufen, von denen der zuerst ablaufende Ablauf den Vorläufer und der ihm nachfolgende Ablauf den Nachläufer bildet,
a) die Ablaufgeschwindigkeiten des Vorläufers und des Nachläufers rechnergestützt derart gesteuert werden, dass der Nachläufer den Vorläufer vor ihrem Laufziel an einem Kuppelort einholt,
b) der Nachläufer und der Vorläufer automatisch gekuppelt werden, sobald diese beiden Abläufe aufeinandertreffen.

2. Verfahren nach Anspruch 1, **dadurch gekennzeichnet, dass**
c) geprüft wird, ob der Vorläufer und der Nachläufer ihren Zielort (ZO) im selben Richtungsgleis haben,
d) für den Fall, dass der Vorläufer und der Nachläufer nicht ihren Zielort (ZO) im selben Richtungsgleis haben, die Ablaufgeschwindigkeiten dieser beiden Abläufe derart gesteuert werden, dass der Nachläufer den Vorläufer auf einem gemeinsamen Abschnitt ihres Ablaufweges auf keinen Fall einholt,
e) und für den Fall, dass der Vorläufer und der Nachläufer ihren Zielort (ZO) im selben Richtungsgleis haben, die Schritte a) und b) gemäß Anspruch 1 durchgeführt werden.

3. Verfahren nach Anspruch 2, **dadurch gekennzeichnet, dass**
f) für den Fall e) gemäß Anspruch 2 geprüft wird, ob die beiden Abläufe innerhalb einer vorgegebenen Bandbreite ein ähnliches oder dasselbe Beschleunigungsverhalten auf dem Ablaufweg aufweisen,
g) für den Fall, dass die beiden Abläufe innerhalb der vorgegebenen Bandbreite ein ähnliches oder dasselbe Beschleunigungsverhalten aufweisen, die Ablaufgeschwindigkeit der beiden Abläufe derart gesteuert werden, dass der Nachläufer den Vorläufer auf ihrem gemeinsamen Ablaufweg erst am Zielort (ZO) einholt,
h) und für den Fall, dass die beiden Abläufe innerhalb der vorgegebenen Bandbreite kein ähnliches oder nicht dasselbe Beschleunigungsverhalten aufweisen, die Schritte a) und b) gemäß Anspruch 1 durchgeführt werden.

4. Verfahren nach Anspruch 3, **dadurch gekennzeichnet, dass**
i) für den Fall h) gemäß Anspruch 3 ermittelt wird, welcher der beiden Abläufe ein Gutläufer und welcher der beiden Abläufe ein Schlechtläufer ist,
j) für den Fall, dass der Vorläufer der Gutläufer und der Nachläufer der Schlechtläufer ist, der Gutläufer so viel abgebremst wird, dass der Schlechtläufer den Gutläufer vor dem Laufziel einholt,
k) und für den Fall, dass der Vorläufer der Schlechtläufer und der Nachläufer der Gutläufer ist, der Gutläufer so wenig abgebremst wird, dass der Gutläufer den Schlechtläufer vor dem Laufziel einholt.

5. Verfahren nach einem der vorhergehenden Ansprüche, **dadurch gekennzeichnet, dass** die Relativgeschwindigkeit zwischen Nachläufer und Vorläufer beim Aufeinandertreffen einen vorgegebenen Grenzwert nicht überschreitet.

6. Verfahren nach einem der vorhergehenden Ansprüche, **dadurch gekennzeichnet, dass** für den Fall eines erforderlichen Nothalts der Ablaufanlage
l) unabhängig von einer realisierbaren Relativgeschwindigkeit zwischen Nachläufer und Vorläufer beim Aufeinandertreffen die Schritte a) und b) gemäß Anspruch 1 durchgeführt werden,
m) der gekuppelte Ablauf in einer auf dem verbleibenden Ablaufweg gelegenen Gleisbremse festgebremst wird.

7. Verfahren nach einem der vorhergehenden Ansprüche, **dadurch gekennzeichnet, dass** zum Bestimmen von Steuerparametern der Gleisbremsen eine rechnergestützte Simulation des Ablaufens der Abläufe in der Ablaufanlage durchgeführt wird.

8. Verfahren nach dem auf den Anspruch 6 rückbezogenen Anspruch 7, **dadurch gekennzeichnet, dass** bei der Simulation
n) für den Vorläufer und den Nachläufer jeweils eine Zeit-Weg-Linie berechnet wird,
o) potenzielle Kuppelorte entlang der Zeit-Weg-Linie unter Berücksichtigung des Laufwiderstands des Vorläufers und des Nachläufers sowie des Grenzwertes für die Relativgeschwindigkeit berechnet werden, wobei diese Kuppelorte in einem zulässigen Abschnitt für Kuppelorte auf dem Ablaufweg liegen.
p) ein potenzieller Kuppelort ausgewählt wird und der Schritt a) gemäß Anspruch 1 derart ausgeführt wird, dass der Nachläufer den Vorläufer an diesem ausgewählten Kuppelort einholt.

9. Verfahren nach Anspruch 8, **dadurch gekennzeichnet, dass**
q) jeweils eine Zeit-Weg-Linie des gekuppelten Ablaufes für eine Vielzahl von potenziellen Kuppelorten in dem zulässigen Bereich berechnet wird,
r) derjenige potenzielle Kuppelort ausgewählt wird, mit dessen zugehöriger Zeit-Weg-Linie der frühestmögliche Zeitpunkt des Beendens des Ablaufens aller Abläufe erreicht wird.

10. Verfahren nach einem der vorstehenden Ansprüche, **dadurch gekennzeichnet, dass** nach einem Kuppeln zweier Abläufe vor ihrem Laufziel zumindest ein Vorläufer und/oder ein Nachläufer des gekuppelten Ablaufes, vorzugsweise alle Abläufe einer durch eine Abdrücklokomotive abgedrückten Zerlegeeinheit berücksichtigt werden.

11. Rechenumgebung zur Steuerung von Abläufen einer Ablaufanlage **dadurch gekennzeichnet, dass** diese eingerichtet ist, zumindest den Schritt a) gemäß einem der Anspruch 1 - 10 auszuführen.

12. Computerprogrammprodukt, enthaltend Programmbefehle, die durch eine Rechenumgebung (RU) ausführbar sind, derart, dass zumindest der Schritt a) des Verfahrens nach einem der Ansprüche 1 - 10 ausgeführt wird.

13. Computerlesbares Speichermedium, enthaltend Daten, welche als Datensätze vom Speichermedium gespeichert werden, derart, dass die Datensätze das Computerprogrammprodukt nach dem letzten voranstehenden Anspruch ausführbar machen.
